# EUROPÄISCHE PATENTSCHRIFT

(11) **EP 2 738 341 B1**
(45) Veröffentlichungstag und Bekanntmachung des Hinweises auf die Patenterteilung: **15.02.2017**
(21) Anmeldenummer: 13005534.6
(22) Anmeldetag: 28.11.2013
(51) Int. Cl.: E06B 9/58, E06B 9/17

(54) **Rolladensystem**
Roller shutter system
Système de volet roulant

(30) Priorität: 28.11.2012 DE 102012111550
(43) Veröffentlichungstag der Anmeldung: 04.06.2014
(73) Patentinhaber: LAKAL GmbH, 66117 Saarbrücken (DE)
(72) Erfinder: Gilges, Fred, 66128 Saarbrücken (DE)
(74) Vertreter: Vièl, Christof

(56) Entgegenhaltungen:
- EP-A1- 0 647 761
- EP-A2- 1 371 806
- DE-A1- 4 106 390
- DE-A1- 10 304 899
- DE-U1- 29 612 605
- DE-U1-202009 008 455
- DE-U1-202011 105 244
- FR-A1- 2 662 466

## Beschreibung

Die Erfindung betrifft ein Rolladensystem für das Verschließen einer Gebäudeöffnung, umfassend eine Rolladenwelle, zwei Lagerungselemente für die Rolladenwelle, zwei Führungsschienen für einen Rolladenpanzer und zwei Einlaufelemente zum Einführen des Rolladenpanzers in die Führungsschienen.

Aus der EP 1 371 806 A2 ist eine Haltevorrichtung für eine Rolladenmechanik bekannt, die einen Zapfen aufweist, dessen Ende in eine Öffnung der Führungsschiene eingreift und in den eine Trägerplatte einrastbar ist, die mehrere Einrastmöglichkeiten für eine Halteplatte aufweist, an der wiederum die Rolladenwelle befestigt wird. Dieses System erleichtert wesentlich den Einbau von Rolladensystemen und hat sich daher bewährt.

Zweiteilige Ausgestaltungen von Rolladenführungsschienen ist aus der DE 296 12 605 U1 und aus der DE 20 2009 008 455 U1 bekannt.

Aus der DE 20 2011 105 244 U1 ist ein Aufhänger zur Befestigung eines Rolladens an einer Wickelwalze bekannt, bei sich ein an der Wickelwalze befestigtes Aufhängeband mittels eines Fanghakens und eines Fangbolzens beim Auf- oder Abwickeln des Rolladenpanzers durch die Zuglast bedingt selbständig öffnet oder schließt und ein An- bzw. ein Abhängen des Rolladenpanzers zur Montage oder Demontage außerhalb des Rolladenkastens ermöglicht.

Aufgrund immer strengerer Regeln bezüglich der Wärmedämmung von Gebäuden ist es erforderlich, wärmegedämmte Rolladenkästen vorzusehen, die raumseitig geschlossen sind. Es ist daher erforderlich, ein Rolladensystem zu schaffen, das von der Gebäudeaußenseite her installiert werden kann.

Bei bestehenden Rolladenkästen, die raumseitig geöffnet sind, stellt sich das Problem, daß eine Erneuerung des Rolladensystems Verschmutzungen sowie Beschädigungen im Bereich des Rolladenkastens, beispielsweise an dessen Anstrich bzw. einer sich über diesen erstreckenden Tapete, mit sich bringen kann.

Aus der DE 41 06 390 A1 ist eine zweiteilige Rolladenführungsleiste bekannt, bestehend aus einem den Bereich des Montageschlitzes und die von der Wetterseite abgekehrte Wange der Rolladenführung umfassenden Basisformteil und einem an das Basisformteil ansetzbare, die Abdeckung des Montageschlitzes und die wetterseitige Wange der Rolladenführung umfassenden Formteil.

Die Aufgabe der Erfindung besteht darin, ein Rolladensystem zu schaffen, mit dem in einfacher Weise eine Außenmontage des Rolladensystems möglich ist.

Diese Aufgabe wird erfindungsgemäß dadurch gelöst,
- daß die Führungsschienen zweiteilig ausgebildet sind, wobei der gebäudeseitige Teil der Führungsschienen mit dem Randbereich der Gebäudeöffnung verbindbar ist und der der Außenseite zugewandte Teil der Führungsschienen mit dem gebäudeseitigen Teil verbindbar ist,
- daß die Einlaufelemente zweiteilig ausgebildet sind und ein erstes Element, das mit dem gebäudeseitigen Teil der Führungsschienen verbindbar ist und ein zweites Element, das mit dem der Außenseite zugewandten Teil der Führungsschienen verbindbar ist, umfassen, so daß beim Verbinden der beiden Teile der Führungsschienen auch die beiden Teile der Einlaufelemente miteinander verbunden werden und wobei bei Entfernen eines der Teile der Einlaufelemente der Rolladenpanzer montierbar bzw. demontierbar ist, und
- daß die Lagerungselemente für die Rolladenwelle im Bereich der Führungsschienen befestigbar sind.

Bei der Rolladenmontage ist der der Außenseite zugewandte Teil der Führungsschienen zunächst von dem gebäudeseitigen Teil getrennt. Die Lagerungselemente für die Rolladenwelle werden in den Innenraum des Rolladenkastens eingeführt und im Bereich der Führungsschienen befestigt. Die Rolladenwelle wird dann in den Lagerungselementen befestigt. Anschließend wird der Rolladenpanzer an der Rolladenwelle befestigt. Schließlich wird der zweite Teil der Führungsschienen mit dem ersten Teil der Führungsschienen verrastet. Auf diese Weise kann der Rolladen von außen montiert werden, was es einerseits ermöglicht, den Rolladenkasten optimal zu dämmen und andererseits eine Verschmutzung bzw. eine Beschädigung im Innern des Gebäudes vermeidet.

Es liegt im Rahmen der Erfindung, daß der gebäudeseitige Teil der Führungsschienen eine Kammer mit einer Bohrung zum Einbringen von Befestigungsmitteln aufweist, über die der gebäudeseitige Teils der Führungsschienen mit dem Randbereich der Gebäudeöffnung verbindbar ist.

Es ist vorteilhaft, daß der der Außenseite zugewandte Teil der Führungsschienen mit dem gebäudeseitigen Teil über eine Rastverbindung verbindbar ist.

Eine Ausgestaltung der Erfindung besteht darin, daß die Bohrung der Kammer durch den der Außenseite zugewandten Teil der Führungsschienen im eingerasteten Zustand verdeckbar ist.

Beim Verbinden der beiden Teile der Führungsschienen werden somit auch die beiden Teile der Einlaufelemente miteinander verbunden.

Es liegt im Rahmen der Erfindung, daß die Lagerungselemente für die Rolladenwelle an den Einlaufelementen befestigbar sind.

Weiterhin ist es zweckmäßig, daß die Lagerungselemente für die Rolladenwelle zwei Laschen umfassen, die im Bereich der Führungsschienen befestigbar sind und auf denen jeweils eine Trägerplatte befestigt werden kann, die wiederum mehrere Einrastmöglichkeiten für eine Halteplatte aufweist.

Ebenfalls ist es erfindungsgemäß, daß eine der Halteplatten einen Zapfen aufweist und die andere Halteplatte als Lagerungselement für einen elektrischen Rolladenantrieb ausgebildet ist.

Ein elektrischer Rolladenantrieb ist insofern vorteilhaft, als dieser keine Durchführungen für mechanische Betätigungselemente vom Rolladenkasten in das Gebäudeinnere erfordert, was einer Wärmedämmung des Rolladenkastens zuwiderläuft.

Schließlich ist es zweckmäßig, daß ein an der Rolladenwelle befestigtes Aufhängeband mittels eines Fanghakens und eines Fangbolzens beim Auf- oder Abwickeln des Rolladenpanzers durch die Zuglast bedingt selbständig öffnet oder schließt und ein An- bzw. Abhängen des Rolladenpanzers zur Montage oder Demontage außerhalb des Rolladenkastens ermöglicht.

Da bei der Außenmontage kein direkter Zugang zum Inneren des Rolladenkastens gegeben ist, kann der Rolladenpanzer nicht ohne weiteres an der Rolladenwelle befestigt werden. Insofern ist es sinnvoll, ein solches Aufhängeband vorzusehen, das mittels eines Fanghakens und eines Fangbolzens beim Auf- oder Abwickeln des Rolladenpanzers durch die Zuglast bedingt selbständig öffnet oder schließt und ein An- bzw. ein Abhängen des Rolladenpanzers zur Montage oder Demontage außerhalb des Rolladenkastens ermöglicht.

Nachfolgend wird ein Ausführungsbeispiel der Erfindung anhand von Zeichnungen näher erläutert.

Es zeigen
- Fig. 1: eine Seitenansicht eines Rolladenkastens mit einem erfindungsgemäßen Rolladensystem,
- Fig. 2: eine Draufsicht auf einen Rolladenkasten gemäß Fig. 1,
- Fig. 3a und Fig. 3b: zwei Ausgestaltungen einer zweigeteilten Führungsschiene für ein erfindungsgemäßes Rolladensystem,
- Fig. 4a bis Fig. 4d: die beiden Teile des erfindungsgemäßen Einlaufelementes in drei um je 90° gedrehten Seitenansichten und einer Draufsicht,
- Fig. 5a bis Fig. 5c: die beiden Teile des erfindungsgemäßen Einlaufelementes nach deren Einbringen in die zweigeteilte Führungsschiene in geschnittener Darstellung und in zwei Draufsichten, wobei erstere die noch nicht verbundenen Teile der Führungsschiene und zweitere die verbundenen Teile der Führungsschiene zeigt.

Wie aus den Fig. 1 und 2 ersichtlich, umfaßt das erfindungsgemäße Rolladensystem für das Verschließen einer Gebäudeöffnung eine Rolladenwelle (nicht dargestellt), zwei Lagerungselemente (1a, 1b) für die Rolladenwelle, zwei Führungsschienen (2) für einen Rolladenpanzer und zwei Einlaufelemente (3) zum Einführen des Rolladenpanzers in die Führungsschienen (2).

Das Rolladensystem wird in einem Rolladenkasten (4) montiert, der wie hier dargestellt, eine Wärmedämmung (5) aufweisen kann und der nicht vom Gebäudeinneren zugänglich ist. Das Rolladensystem wird dann durch die Öffnung (6) des Rolladenkastens in diesen eingeführt, was in Anbetracht der geringen Breite der Öffnung (6) besondere Anforderungen mit sich bringt. Vorzugsweise erfolgt der Antrieb des Rolladens elektrisch, da hierdurch Durchführungen vom Rolladenkasten (4) ins Gebäudeinnere vermieden werden können, welche ja einer optimalen Wärmedämmung zuwiderlaufen.

Die Lagerungselemente (1, 1a, 1b, 7) für die Rolladenwelle umfassen zwei Laschen (1a, 1b), die im Bereich der Führungsschienen (2) befestigbar sind, beispielsweise durch Einstecken der unteren Enden in eine hierfür vorgesehene Kammer der Führungsschienen (2).
Auf diesen Laschen (1a, 1b) kann jeweils eine Trägerplatte befestigt werden, beispielsweise durch Einrasten, die wiederum mehrere Einrastmöglichkeiten für eine Halteplatte (1) aufweist. Wenn die Einrastmöglichkeiten auf einer um 45° zur Basis der Trägerplatte angeordneten Linie liegen, können Rolladenpanzer unterschiedlichen Durchmessers auf den Halteplatten (1) befestigt werden, wobei dennoch sichergestellt ist, daß der Rolladenpanzer jeweils optimal in das Einlaufelement (3) eintritt. Es ist in den Fig. 1 und 2 zu erkennen, daß eines der Lagerungselemente (1a) einen Zapfen (7) aufweist und das andere der Lagerungselemente (1b) als Lagerungselement für einen elektrischen Rolladenantrieb ausgebildet ist. Weiterhin ist aus den Fig. 1 und 2 ersichtlich, daß die Laschen (1a, 1b) und somit die Lagerungselemente (1, 1a, 1b, 7) für die Rolladenwelle insgesamt im Bereich der Führungsschienen (2) befestigbar sind.

Die Fig. 3a und 3b zeigen, daß die Führungsschienen (2) zweiteilig ausgebildet sind, wobei der gebäudeseitige Teil (2a) der Führungsschienen (2) mit dem Randbereich der Gebäudeöffnung verbindbar ist und der der Außenseite zugewandte Teil (2b) der Führungsschienen (2) wiederum mit dem gebäudeseitigen Teil (2) verbindbar ist, vorzugsweise durch eine Rastverbindung. Der gebäudeseitige Teil (2a) der Führungsschienen (2) weist eine Kammer (8) mit einer Bohrung (9) zum Einbringen von Befestigungsmitteln auf, über die der gebäudeseitige Teil (2a) der Führungsschienen (2) mit dem Randbereich der Gebäudeöffnung verbindbar ist. Die Verbindung kann sowohl an der Stirnseite der Führungsschienen (Fig. 3a) als auch längsseitig (Fig. 3b) erfolgen. Die Bohrung (9) der Kammer (8) ist im eingerasteten Zustand durch den der Außenseite zugewandten Teil (2b) der Führungsschienen (2) verdeckt.

Wie aus den Fig. 4a, 4b, 4c und 4d ersichtlich, umfaßt das Einlaufelement (3) ein erstes Element (10), das mit dem gebäudeseitigen Teil (2a) der Führungsschienen (2) verbindbar ist und ein zweites Element (11), das mit dem der Außenseite zugewandten Teil (2b) der Führungsschienen (2) verbindbar ist. Das erste Element (10) weist vorzugsweise einen Zapfen (13) auf, über den es mit dem gebäudeseitigen Teil (2a) der Führungsschienen (2), das eine entsprechende Bohrung aufweist, verbunden werden kann. Sowohl das erste Element (10) als auch das zweite Element (11) weisen an ihrem unteren Ende je einen Zapfen (13) zum Eingriff in die Führungsschienen (2) auf.

Das erste Element (10) und das zweite Element (11) werden je mit dem dazugehörigen Teil der Führungsschienen (2) verbunden (Fig. 5a, Fig. 5b) und bilden, wenn das der Außenseite zugewandte Teil (2b) der Führungsschienen (2) mit dem gebäudeseitigen Teil (2a) der Führungsschienen (2) verbunden ist (Fig. 5c) durch Formschluß ein Einlaufelement, wie es allgemein bekannt ist. Vorzugsweise umfaßt das erste Element (10) zwei Seitenteile eines üblichen Einlaufelementes, während das zweite Element (11) ein Seitenteil eines üblichen Einlaufelementes umfaßt. Der Panzer des Rolladens wird bei entferntem zweiten Element (11) über die beiden gegenüberliegenden Seitenteile (14) des ersten Elementes (10), die einen Trichter bilden, in die Führungsschienen (2) geleitet. Anschließend wird das zweite Element (11) mit dem ersten Element (10) verbunden.

Vorzugsweise wird im Rahmen des Rolladensystems ein Aufhänger zur Befestigung eines Rolladens an einer Wickelwalze wie der aus der DE 20 2011 105 244 U1 bekannte verwendet, bei dem sich ein an der Wickelwalze befestigtes Aufhängeband mittels eines Fanghakens und eines Fangbolzens beim Auf- oder Abwickeln des Rolladenpanzers durch die Zuglast bedingt selbständig öffnet oder schließt und ein An- bzw. ein Abhängen des Rolladenpanzers zur Montage oder Demontage außerhalb des Rolladenkastens ermöglicht.

## Patentansprüche

1. Rolladensystem für das Verschließen einer Gebäudeöffnung, umfassend eine Rolladenwelle, zwei Lagerungselemente (1, 1a, 1b) für die Rolladenwelle, zwei Führungsschienen (2) für einen Rolladenpanzer und zwei Einlaufelemente (3) zum Einführen des Rolladenpanzers in die Führungsschienen (2), **dadurch gekennzeichnet,**
• **daß** die Führungsschienen (2) zweiteilig ausgebildet sind, wobei der gebäudeseitige Teil (2a) der Führungsschienen (2) mit dem Randbereich der Gebäudeöffnung verbindbar ist und der der Außenseite zugewandte Teil (2b) der Führungsschienen (2) mit dem gebäudeseitigen Teil (2a) verbindbar ist,
• **daß** die Einlaufelemente (3) zweiteilig ausgebildet sind und ein erstes Element (10), das mit dem gebäudeseitigen Teil (2a) der Führungsschienen (2) verbindbar ist und ein zweites Element (11), das mit dem der Außenseite zugewandten Teil (2b) der Führungsschienen (2) verbindbar ist, umfassen, so daß beim Verbinden der beiden Teile der Führungsschienen auch die beiden Teile der Einlaufelemente (3) miteinander verbunden werden und wobei bei Entfernen eines der Teile (10, 11) der Einlaufelemente (3) der Rolladenpanzer montierbar bzw. demontierbar ist, und
• **daß** die Lagerungselemente (1, 1a, 1b, 7) für die Rolladenwelle im Bereich der Führungsschienen (2) befestigbar sind.

2. Rolladensystem gemäß Anspruch 1, **dadurch gekennzeichnet, daß** der gebäudeseitige Teil (2a) der Führungsschienen (2) eine Kammer (8) mit einer Bohrung (9) zum Einbringen von Befestigungsmitteln aufweist, über die der gebäudeseitige Teil (2a) der Führungsschienen (2) mit dem Randbereich der Gebäudeöffnung verbindbar ist.

3. Rolladensystem gemäß Anspruch 1, **dadurch gekennzeichnet, daß** der der Außenseite zugewandte Teil (2b) der Führungsschienen (2) mit dem gebäudeseitigen Teil (2a) über eine Rastverbindung verbindbar ist.

4. Rolladensystem gemäß Anspruch 2 oder Anspruch 3, **dadurch gekennzeichnet, daß** die Bohrung (9) der Kammer (8) durch den der Außenseite zugewandten Teil (2b) der Führungsschienen (2) im eingerasteten Zustand verdeckbar ist.

5. Rolladensystem gemäß Anspruch 1, **dadurch gekennzeichnet, daß** die Lagerungselemente (1, 1a, 1b, 7) für die Rolladenwelle an den Einlaufelementen (3) befestigbar sind.

6. Rolladensystem gemäß Anspruch 1, **dadurch gekennzeichnet, daß** die Lagerungselemente (1, 1a, 1b, 7) für die Rolladenwelle zwei Laschen (1a, 1b) umfassen, die im Bereich der Führungsschienen (2) befestigbar sind und auf denen jeweils eine Trägerplatte befestigt werden kann, die wiederum mehrere Einrastmöglichkeiten für eine Halteplatte (1) aufweist.

7. Rolladensystem gemäß einem der Ansprüche 1 bis 6, **dadurch gekennzeichnet, daß** eine der Halteplatten (1) einen Zapfen (7) aufweist und die andere Halteplatte (1) als Lagerungselement für einen elektrischen Rolladenantrieb ausgebildet ist.

8. Rolladensystem gemäß einem der Ansprüche 1 bis 7, **dadurch gekennzeichnet, daß** ein an der Rolladenwelle befestigtes Aufhängeband mittels eines Fanghakens und eines Fangbolzens beim Auf- oder Abwickeln des Rolladenpanzers durch die Zuglast bedingt selbständig öffnet oder schließt und ein An- bzw. ein Abhängen des Rolladenpanzers zur Montage oder Demontage außerhalb des Rolladenkastens ermöglicht.

## Claims

1. Roller shutter system for closing off openings in buildings, comprising a shutter shaft, two support elements (1, 1a, 1b) for said shaft, two guide rails (2) for a shutter curtain and two infeed elements (3) for insertion of the shutter curtain into the guide rails (2), **characterised in that**
• the guide rails (2) have a two-part configuration, the building-side part (2a) of the guide rails (2) being connectable with the edge area of the opening in the building and the outward-facing part (2b) of the guide rails (2) being connectable with the building-side part (2a),
• the infeed elements (3) have a two-part configuration and comprise a first element (10), which is connectable with the building-side part (2a) of the guide rails (2), and a second element (11), which is connectable with the outward-facing part (2b) of the guide rails (2), so that when the two parts of the guide rails are connected with each other, the two parts of the infeed elements (3) are also connected with each other and when one of the parts (10, 11) of the infeed elements (3) is removed, the shutter curtain can be installed or de-installed, and
• the support elements (1, 1a, 1b, 7) for the shutter shaft are attachable in the area of the guide rails (2).

2. Roller shutter system according to claim 1, **characterised in that** the building-side part (2a) of the guide rails (2) has a chamber (8) with a hole (9) for the insertion of attachment means which enable the building-side part (2a) of the guide rails (2) to be connected with the edge area of the opening in the building.

3. Roller shutter system according to claim 1, **characterised in that** the outward-facing part (2b) of the guide rails (2) is connectable with the building-side part (2a) by means of a snap-in connection.

4. Roller shutter system according to claim 2 or claim 3, **characterised in that** the hole (9) of the chamber (8) can be covered by the outward-facing part (2b) of the guide rails (2) when in the latched state.

5. Roller shutter system according to claim 1, **characterised in that** the support elements (1, 1a, 1b, 7) for the shutter shaft are attachable to the infeed elements (3).

6. Roller shutter system according to claim 1, **characterised in that** the support elements (1, 1a, 1b, 7) for the shutter shaft comprise two lugs (1a, 1b), which can be attached in the area of the guide rails (2) and to each of which a carrier plate can be secured, which, in turn, has several latching points for a retaining plate (1).

7. Roller shutter system according to any one of the claims 1 to 6, **characterised in that** one of the retaining plates (1) has a stud (7) and the other retaining plate (1) is configured as a support element for an electric drive of a roller shutter.

8. Roller shutter system according to any one of the claims 1 to 7, **characterised in that,** by means of a catch hook and a catch pin, a suspension strap secured to the shutter shaft opens or closes automatically in function of the tensile load when the roll-up shutter is being wound up or down and enables the shutter curtain to be attached or detached for purposes of installation or de-installation from the outside of the roller shutter box.

## Revendications

1. Système de volet roulant pour fermer une ouverture d'un bâtiment, comprenant un arbre de volet roulant, deux éléments de support (1, 1a, 1b) pour l'arbre de volet roulant, deux rails de guidage (2) pour un tablier de volet roulant et deux éléments d'entrée (3) pour l'insertion du tablier de volet roulant dans les rails de guidage (2), **caractérisé**
- **en ce que** les rails de guidage (2) sont formés en deux parties, la partie côté bâtiment (2a) des rails de guidage (2) pouvant être reliée à la zone de bord de l'ouverture du bâtiment, et la partie (2b) des rails de guidage (2) dirigée vers le côté extérieur pouvant être relié à la partie côté bâtiment (2a),
- **en ce que** les éléments d'entrée (3) sont formés en deux parties et comprennent un premier élément (10) pouvant être relié à la partie côté bâtiment (2a) des rails de guidage (2) et un deuxième élément (11) pouvant être relié à la partie (2b) les rails de guidage (2) dirigée vers le côté extérieur, de sorte que lors de la liaison des deux parties des rails de guidage les deux parties des éléments d'entrée sont également reliées ensemble, et qu'en enlevant une des parties (10, 11) des éléments d'entrée (3) le tablier du volet roulant peut être monté ou démonté, et
- **en ce que** les éléments de support (1, 1a, 1b, 7) pour l'arbre du volet roulant peuvent être fixés dans la région des rails de guidage (2).

2. Système de volet roulant selon la revendication 1, **caractérisé en ce que** la partie côté bâtiment (2a) des rails de guidage (2) comporte une chambre (8) avec un alésage (9) pour l'introduction de moyens de fixation, par l'intermédiaire desquels la partie côté bâtiment (2a) des rails de guidage (2) peut être reliée à la zone de bord de l'ouverture du bâtiment.

3. Système de volet roulant selon la revendication 1, **caractérisé en ce que** la partie (2b) des rails de guidage (2) dirigée vers le côté extérieur peut être reliée à la partie côté bâtiment (2a) par l'intermédiaire d'une liaison par encliquetage.

4. Système de volet roulant selon la revendication 2 ou 3, **caractérisé en ce que** l'alésage (9) de la chambre (8) peut être recouvert par la partie (2b) des rails de guidage (2) dirigée vers le côté extérieur à l'état encliqueté.

5. Système de volet roulant selon la revendication 1, **caractérisé en ce que** les éléments de support (1, 1a, 1b, 7) pour l'arbre de volet roulant peuvent être fixés sur les éléments d'entrée (3).

6. Système de volet roulant selon la revendication 1, **caractérisé en ce que** les éléments de support (1, 1a, 1b, 7) pour l'arbre de volet roulant comprennent deux pattes (1a, 1b), qui peut être fixées dans la zone des rails de guidage (2) et sur chacune desquelles peut être fixée une plaque support qui elle-même présente plusieurs possibilités d'encliquetage pour une plaque de maintien (1).

7. Système de volet roulant selon l'une des revendications 1 à 6, **caractérisé en ce que** l'une des plaques de maintien (1) comprend une broche (7) et l'autre plaque de maintien (1) est conçue sous la forme d'un élément de support pour un entraînement de volet roulant électrique.

8. Système de volet roulant selon l'une des revendications 1 à 7, **caractérisé en ce qu**'une bande de suspension fixée sur l'arbre de volet roulant s'ouvre ou se ferme automatiquement au moyen d'un crochet d'attrapage et d'une broche d'accouplement lors de l'enroulement ou du déroulement du volet roulant sous l'effet de la charge de traction et permet d'accrocher ou de décrocher le tablier de volet roulant pour le montage ou le démontage à l'extérieur du caisson de volet roulant.
